# EUROPÄISCHE PATENTSCHRIFT

(11) **EP 1 251 079 B1**
(45) Veröffentlichungstag und Bekanntmachung des Hinweises auf die Patenterteilung: **17.11.2004**
(21) Anmeldenummer: 02008468.7
(22) Anmeldetag: 15.04.2002
(51) Int. Cl.: B65D 79/00, B65D 81/32

(54) **Einsatz für unter Druck stehende Flüssigkeitsbehälter, insbesondere Getränkebehälter**
Insert for pressurized liquids container, especially drinks container
Insert pour récipient à liquide sous pression, notamment récipient de boisson

(30) Priorität: 19.04.2001 DE 20106836 U
(43) Veröffentlichungstag der Anmeldung: 23.10.2002
(73) Patentinhaber: RPC Bramlage GmbH, 49393 Lohne (DE)
(72) Erfinder: Von der Heide, Stefan, 49393 Lohne (DE); Presche, Martin, 49393 Lohne (DE)
(74) Vertreter: Mey, Klaus-Peter, Dr.-Ing. Dipl.-Wirtsch.-Ing.

(56) Entgegenhaltungen:
- EP-A- 0 854 089
- EP-A- 0 965 536
- WO-A-98/56678
- WO-A-99/54229
- FR-A- 2 730 218

## Beschreibung

Die Erfindung ist auf einen Einsatz für unter Druck stehende Flüssigkeitsbehälter, insbesondere Getränkebehälter gerichtet, mit einer Komponentenkammer zur Aufnahme einer flüssigen, pastösen, pulverförmigen oder festen Komponente, beispielsweise eines Geschmacks-, Farb- oder sonstigen Wirkstoffs, ferner mit einer Druckkammer als Mittel zum Eintrag der Komponente in die Flüssigkeit beim Öffnen des Flüssigkeitsbehälters, wobei die Druckkammer eine kleine Außenbohrung aufweist.

Der Eintrag einer Komponente bzw. eines Wirkstoffs in eine Flüssigkeit mit dem Ziel, die Eigenschaften dieser Flüssigkeit in einer bestimmten Weise zu verändern, ist für unterschiedliche Anwendungsbereiche bekannt. Hierbei sind generell zwei unterschiedliche Anwendungsformen zu unterscheiden, und zwar
- der Eintrag des Wirkstoffs in die Flüssigkeit bereits bei der Herstellung des Endprodukts, beispielsweise der Eintrag von Farb- oder Geschmacksstoffen bei der Herstellung von Getränken wie Limonade, Likör usw. oder
- der Eintrag des Wirkstoffs erst beim Gebrauch der Flüssigkeit, beispielsweise der Eintrag von Milch und Zucker in zeitlich vorher bereitetem Kaffee.

Zum Eintrag des Wirkstoffs bereits bei der Herstellung der Flüssigkeit gelangen bekannte Vorrichtungen, wie beispielsweise Dosierpumpen oder Wägeeinrichtungen zur Anwendung, die aufgrund des Herstellungsprozesses entsprechend größere Mengen zu dosieren haben. Bei der Eintragung des Wirkstoffs in die Flüssigkeit mit einem zeitlichen Abstand zum Fertigungszeitpunkt, wobei der Zeitpunkt der Wirkstoffeintragung frei wählbar ist, ergeben sich die Schwierigkeiten je nach Flüssigkeitsmenge entsprechend kleine Wirkstoffmengen zu dosieren und Flüssigkeit und Wirkstoff getrennt voneinander aufzubewahren und nur bei Bedarf in Kontakt zu bringen.

Aus der EP-A-0965536 ist ein Einsatz für Getränkebehälter zur Aufnahme eines festen, pastösen oder flüssigen Wirkstoffs, beispielsweise ein Farbstoff oder ein Geschmacksstoff zum dosierten Eintrag dieses Wirkstoffs in ein Getränk bekannt. Der Eintrag des Wirkstoffs erfolgt selbsttätig beim Öffnen des unter Gasdruck stehenden Getränkebehälters. Der bekannte Wirkstoffbehälter ist zylinder- und stufenförmig mit zwei Kammern und einer Abgabeöffnung ausgebildet und fest mit dem Innenboden des Getränkebehälters verbunden. Aufbau und Einbringen des Einsatzes bzw. Wirkstoffbehälters ist verhältnismäßig aufwendig und kostenintensiv und zudem nicht bei allen Flüssigkeitsbehältem und speziellen Anwendungsfällen einsetzbar.

Ein in ähnlicher Weise aufgebauter Einsatz ist aus der WO-A-9954229 zum Eintrag eines Wirkstoffs in die Flüssigkeit eines Flüssigkeitsbehälters während des Öffnens des Behälters bekannt. Der zylindrisch ausgebildete Einsatzbehälter ist an seiner Unterseite mit einem Deckel lösbar verschlossen und enthärlt eine Komponentenkammer und eine diese umschließende Druckkammer, die über eine Außenbohrung an ihrer Oberseite mit dem Gasdruck des geschlossenen Flüssigkeitsbehälters beaufschlagt werden kann. Hierzu ist es erforderlich, die Außenbohrung mit dem Gasvolumen des Flüssigkeitsbehälters in Kontakt zu bringen, beispielsweise dadurch, dass der Flüssigkeitsbehälter kurzfristig auf den Kopf gestellt wird. Beim Öffnen des Flüssigkeitsbehälters, bei dem der Gasdruck des Flüssigkeitsbehälters schlagartig auf Atmosphärendruck abgebaut wird, wird durch den nun in der Druckkammer gegenüber dem Atmosphärendruck herrschenden Überdruck der Deckel abgesprengt und der Wirkstoff aus der Komponentenkammer in die Flüssigkeit ausgetragen.

Um während des Öffnens eines unter Druck stehenden Flüssigkeitsbehälters zusätzliches Gas beispielsweise zur Schaumbildung in die Flüssigkeit einzutragen, wird in der EP-A-0854089 vorgeschlagen, als Einsatzkörper einen freischwimmenden kugelförmigen Behälter zu verwenden. Dieser kugelförmige Behälter weist eine unterschiedlich dicke Wandstärke und durch den hierdurch verursachten unsymmetrischen Schwerpunkt eine stabile Schwimmlage auf. Eine im dickeren Wandstärkenbereich des Behälters angeordnete Außenbohrung, die sich in der normalen Schwimmlage in der Flüssigkeit befindet, wird durch äußere Beeinflussung, beispielsweise durch Zentrifugalkraft oder durch einen äußeren Magneten, kurzfristig aus der Flüssigkeit herausgehoben und mit dem Gasvolumen des Flüssigkeitsbehälters zum Druckausgleich in Kontakt gebracht. Beim Öffnen des Flüssigkeitsbehälters strömt dann das unter Überdruck stehende Gas aus dem kugelförmigen Behälter in die Flüssigkeit.

Aus der FR-A-2730218, welche die Merkmale des Oberbegriffs des Anspruchs 1 zeigt, ist ein in einem gefüllten Flüssigkeitsbehälter frei schwimmender zylindrischer Einsatzbehälter zum Eintrag eines Wirkstoffs in die Flüssigkeit während des Öffnens des Flüssigkeitsbehälters bekannt, bestehend aus zwei übereinander angeordneten Kammern, einer unteren Komponentenkammer zur Aufnahme des Wirkstoffs und einer oberen Druckkammer mit einer im oberen Teil angeordneten Außenbohrung. Die obere Öffnung der Komponentenkammer ist durch den flexiblen Boden der Druckkammer verschlossen.

Im Ausgangszustand bewirkt die mit Wirkstoff gefüllte Komponentenkammer einen nach unten verschobenen Schwerpunkt des gesamten Einsatzbehälters, so dass dieser in stabiler Schwimmlage mit dem oberen Teil der Druckkammer und der Außenbohrung aus der Flüssigkeit herausragt und ein Druckausgleich zwischen der Druckkammer und dem Gasdruck des Flüssigkeitsbehälters erfolgen kann. Beim Öffnen des Flüssigkeitsbehälters wölbt sich der flexible Boden der Druckkammer durch den vorherrschenden Überdruck nach außen, wodurch die Komponentenkammer von der Druckkammer oder alternativ ein lösbarer Boden von der Druckkammer abgesprengt wird.

Es ist Aufgabe der Erfindung, einen Einsatz (Widget) für unter Druck stehende Flüssigkeitsbehälter, insbesondere Getränkebehälter zu schaffen, mit dem in einfacher Weise eine beliebige Komponente bzw. ein Wirkstoff in eine Flüssigkeit eingetragen werden kann, wobei die Eintragung zu einem beliebigen Zeitpunkt und dann schnell, d. h. ohne Langzeitwirkung und selbsttätig erfolgen soll und wobei keine von der Flüssigkeit getrennte Aufbewahrung des Wirkstoffs erforderlich ist.

Die gestellte Aufgabe wird mit den kennzeichnenden Merkmalen des Anspruchs 1 bei einem Einsatz für Flüssigkeitsbehälter der vorgenannten Art entsprechend dem Oberbegriff des Anspruchs 1 dadurch gelöst, dass zur Erzeugung eines asymmetrischen Schwerpunktes und der dadurch erzeugten stabilen Schwimmlage des Einsatzes der die Komponentenkammer und die Druckkammer umschließende Einsatzkörper in einer räumlichen Ausdehnungsrichtung über seine gesamte Länge im Querschnitt tropfen- oder eiförmig ausgebildet ist, und dass die Außenbohrung an einer Stelle in der Außenwand des Einsatzkörpers angeordnet ist, an der der Abstand der Außenbohrung vom Flächenschwerpunkt der zugehörenden tropfen- oder eiförmigen Querschnittsfläche ein Maximum aufweist.

Auf diese Weise ist sichergestellt, dass nach dem Einbringen des Einsatzes in den Flüssigkeitsbehälter und dessen Verschluss der Druckaufbau in der Druckkammer des Einsatzes problemlos erfolgt und er sich beim späteren Öffnen des Flüssigkeitsbehälters ebenso problemlos öffnet und den Wirkstoff bzw. die Komponente in der Komponentenkammer freigibt. Eine separate Bevorratung des Wirkstoffs ist nicht notwendig, da sich der Wirkstoff, räumlich noch getrennt von der Flüssigkeit, jedoch in demselben Behälter befindet. Auch die Dosierung stellt nun keinerlei Problem mehr dar, da der Wirkstoffbehälter genau die Menge an Wirkstoff enthält, die eingetragen werden soll.

Anwendungsbeispiele, die mit dem Gegenstand der Erfindung möglich sind, sind u. a.
- Sirup in Bier, z. B. Weißbier wie Berliner Weiße
- Vitaminkomponenten für Säfte
- Komponenten für Longdrinks
- Kakaopulver für Milch
- Geschmacksstoffe für Milchshake
- Blumendünger in Flüssigkeit
- Magenpulver in Flüssigkeit
- sonstige Salze in Flüssigkeit etc..

Mögliche Gase, die mit ihrem Gasvolumen den erforderlichen Überdruck in den Flüssigkeits- bzw. Getränkebehältern, wie Limonaden- oder Bierbehältnissen sowie im Einsatz aufrechterhalten, sind vorzugsweise Kohlendioxid, Stickstoff, aber auch Luft und alle Edelgase auch in beliebigen Mischverhältnissen.

Aus Gründen der leichteren Fertigung ist vorteilhafterweise nach der Erfindung vorgesehen, dass der Einsatz aus einem länglichen Einsatzkörper besteht, der an einer Seite mit einem Deckel versehen ist.

Ferner ist vorgesehen, dass der Einsatzkörper einen gleichen Querschnitt über seine Länge hat. Darüber hinaus kann es sinnvoll sein, wenn mehrere Außenbohrungen in der Außenwand des Einsatzkörpers angeordnet sind.

In weiterer Ausgestaltung der Erfindung ist die Komponentenkammer im Einsatz zylinderförmig ausgestaltet und von der Druckkammer vollständig umschlossen. Mit Vorteil weist der Deckel dazu eine Ringnut auf, in die das Ende der Wand der Komponentenkammer in geschlossenem Zustand eingreift. Durch diese Maßnahmen ist ein problemloser Zusammenbau der Einzelteile sowie ein ebenso problemloses Öffnen der Komponentenkammer sicher gestellt.

Da je nach Bedarf die Menge des Wirkstoffs, der in die Flüssigkeit eingetragen werden soll, unterschiedlich groß sein kann, ist die Größe der den Wirkstoff enthaltenen Komponentenkammer veränderbar.

Weitere Vorteile, Merkmale und Eigenschaften der Erfindung werden nachfolgend an einem in schematischen Zeichnungsfiguren dargestellten Ausführungsbeispiel näher erläutert.

Es zeigen:
- Fig. 1: eine perspektivische Ansicht auf den erfindungsgemäßen Einsatz,
- Fig. 1a: eine perspektivische Ansicht auf den Deckel des Einsatzes nach Fig. 1,
- Fig. 1b: eine perspektivische Ansicht auf den geöffneten Einsatz ohne Deckel nach Fig. 1,
- Fig. 2: eine Draufsicht auf den Einsatz nach Fig. 1,
- Fig. 3: einen Schnitt entlang der Linie A-A der Fig. 2,
- Fig. 4: eine stark vergrößerte Darstellung von Fig. 3.

In den Figuren 1 bis 4 ist als Anwendungsbeispiel ein erfindungsgemäßer Einsatz 1 für unter Druck stehende Flüssigkeitsbehälter, vorzugsweise Getränkebehälter (nicht dargestellt) gezeigt, bestehend im Wesentlichen aus einem Einatzkörper 2 mit einem Deckel 3, wobei der Einsatzkörper 2 an seiner Außenwand 20 eine Außenbohrung 4 aufweist.

Gemäß den Figuren 1b, 3 und 4 besitzt der Einsatzkörper 2 eine Komponentenkammer 5 zur Aufnahme einer flüssigen, pastösen, pulverförmigen oder festen Komponente, beispielsweise eines Geschmacks-, Farb- oder sonstigen Wirkstoffs, ferner eine Druckkammer 6 als Mittel zum Eintrag der Komponente in die Flüssigkeit beim Öffnen des Flüssigkeitsbehälters, wenn der Deckel 3 vom Einsatzkörper 2 getrennt wird.

Die Komponentenkammer 5 im Einsatz 1 ist hier zylinderförmig ausgebildet und von der Druckkammer 6 umschlossen, getrennt durch die Zwischenwand 50. Besonders zweckmäßig weist der Deckel 3 eine Ringnut 30 auf, in die das Ende der Wand 50 der Komponentenkammer 5 in geschlossenem Zustand eingreift. Die Ringnut 30 ist zwischen der Seitenwand 32 einer kreisförmigen Vertiefung 31 und einem äußeren Ringbund 33 angeordnet, wodurch ein verkantungsfreies Absprengen des Deckels 3 gewährleistet wird. Zur einfachen und sicheren Montage ist der Deckel 3 an seiner Peripherie 34 in die Außenwand 20 des Einsatzkörpers 2 einklipsbar.

Der in den Figuren längliche Einsatzkörper 2 ist mit gleichem Querschnitt über seine Länge dargestellt und hat einen nach einer Seite verlagerten Flächenschwerpunkt bzw. Schwerpunktachse oder -linie (siehe insbesondere Fig. 2), wobei die Außenbohrung 4 an der am weitesten vom Flächenschwerpunkt der zugehörigen Querschnittsfläche des Einsatzkörpers 2 entfernten Stelle in dessen Außenwand 20 angeordnet ist.

Der Einsatz 1 wird mit der Komponente bzw. dem Wirkstoff in den Getränkebehälter, beispielsweise eine Limonaden- oder Bierdose bzw. -flasche eingebracht. Da der Einsatz 1 schwimmt und so ausgelegt ist, dass die kleine Außenbohrung 4 immer nach oben zeigt und somit in dem Bereich liegt, wo sich die Kohlensäure sammelt, wird nach Verschließen des Behältnisses der Druckausgleich durch die kleine Bohrung 4 vollzogen. Wird nun das Getränkebehältnis geöffnet, wobei sich schlagartig der Innendruck entspannt, kann sich nur durch die kleine Bohrung 4 kein Druckausgleich des noch unter Überdruck stehenden Gases in der Druckkammer 6 in kurzer Zeit einstellen. Die Folge ist, dass durch den noch vorhandenen Gasdruck gegenüber der nun entspannten Umgebung der Deckel 3 abgesprengt wird und sich die Komponentenkammer 5 öffnet. Auf diese Weise gelangt der Wirkstoff bzw. die zu vermischende Komponente in die den Einsatz 1 umgebende Flüssigkeit. Durch Schütteln ist eine noch intensive Durchmischung der Flüssigkeit mit dem Wirkstoff möglich, wodurch man in kurzer Zeit das gewünschte endgültige Produkt erhält.

Durch den Einsatz 1 gemäß der Erfindung ist die Möglichkeit geschaffen, eine Flüssigkeit gemeinsam mit einem für den Endverbrauch notwendigen Wirkstoff bzw. einer oder mehrerer beliebiger Komponenten aufzubewahren mit dem Vorteil, dass der Dosiervorgang selbsttätig beim Öffnen des Getränkebehältnisses abläuft. Fehler durch falsche Dosiermengen oder durch einen zeitlich zu frühen Dosierzeitpunkt vor dem Endverbrauch können somit nicht mehr auftreten.

Die erfindungsgemäßen Maßnahmen und Ausgestaltungen sind nicht auf das in den Zeichnungsfiguren dargestellte Ausführungsbeispiel beschränkt. Eine mögliche Abwandlung des erfindungsgemäßen Einsatzes 1 für Flüssigkeitsbehälter kann darin bestehen, dass beispielsweise mehrere separate Komponenten- 5 und/oder Druckkammern 6 nebeneinander mit unterschiedlichen Öffnungsmerkmalen vorgesehen sind. Die jeweilige konstruktive Ausgestaltung ist in Anpassung an besondere Verwendungen dem Fachmann freigestellt.

## Patentansprüche

1. Einsatz (1) für unter Druck stehende Flüssigkeitsbehälter, insbesondere Getränkebehälter, der im Flüssigkeitsbehälter frei beweglich ist und der einen Einsatzkörper (2) mit einer Außenwand (20) aufweist, wobei der Einsatzkörper eine Komponentenkammer (5) zur Aufnahme einer flüssigen, pastösen, pulverförmigen oder festen Komponente, beispielsweise eines Geschmacks-, Farb- oder sonstigen Wirkstoffs, und eine Druckkammer (6) als Mittel zum Eintrag der Komponente in die Flüssigkeit beim Öffnen des Flüssigkeitsbehälters umschließt und die Druckkammer (6) zum optimierten Druckausgleich mit dem Druck des Flüssigkeitsbehälters eine kleine Außenbohrung (4) besitzt, die in stabiler Schwimmlage immer nach oben zeigt und sich somit stets oberhalb des Flüssigkeitsspiegels im Flüssigkeitsbehälter befindet, **dadurch gekennzeichnet, dass**
a) zur Erzeugung eines asymmetrischen Schwerpunktes und der dadurch erzeugten stabilen Schwimmlage des Einsatzes (1) der Einsatzkörper (2) in einer räumlichen Ausdehnungsrichtung über seine gesamte Länge im Querschnitt tropfen- oder eiförmig ausgebildet ist, und dass
b) die Außenbohrung (4) an einer Stelle in der Außenwand (20) des Einsatzkörpers (2) angeordnet ist, an der der Abstand der Außenbohrung (4) vom Flächenschwerpunkt der zugehörenden tropfen- oder eiförmigen Querschnittsfläche ein Maximum aufweist.

2. Einsatz (1) nach Anspruch 1, **dadurch gekennzeichnet, dass** der Einsatz (1) aus einem länglichen Einsatzkörper (2) besteht, der an einer Seite zum gemeinsamen Verschluss der Komponentenkammer (5) und der Druckkammer (6) mit einem Deckel (3) versehen ist.

3. Einsatz (1) nach Anspruch 2, **dadurch gekennzeichnet, dass** der Deckel (3) eine Ringnut (30) aufweist, in die das Ende der Wand (50) der Komponentenkammer (5) in geschlossenem Zustand eingreift.

4. Einsatz (1) nach Anspruch 3, **dadurch gekennzeichnet, dass** die Ringnut (30) zwischen der Seitenwand (32) einer kreisförmigen Vertiefung (31) und einem äußeren Ringbund (33) angeordnet ist.

5. Einsatz (1) nach einem oder mehreren der Ansprüche 2 bis 4, **dadurch gekennzeichnet, dass** der Deckel (3) an seiner Peripherie (34) in die Außenwand (20) des Einsatzkörpers (2) einklipsbar ist.

6. Einsatz (1) nach einem oder mehreren der Ansprüche 1 bis 5, **dadurch gekennzeichnet, dass** mehrere Außenbohrungen (4) in der Außenwand (20) des Einsatzkörpers (2) angeordnet sind.

7. Einsatz (1) nach einem oder mehreren der Ansprüche 1 bis 6, **dadurch gekennzeichnet, dass** die Komponentenkammer (5) im Einsatz (1) zylinderförmig ausgestaltet und von der Druckkammer (6) vollständig umschlossen ist.

## Claims

1. Insert (1) for liquid containers disposed under pressure, particularly beverage containers, which insert is freely movable in the liquid container and comprises an insert body (2) with an outer wall (20), wherein the insert body encloses a component chamber (5) for reception of a liquid, pasty, pulverulent or solid component, for example a flavouring, colorant or other ingredient, and a pressure chamber (6) as means for induction of the component into the liquid on opening of the liquid container and the pressure chamber (6) has for optimised pressure equalisation with the pressure of the liquid container a small outer bore (4) which in stable floating position always faces upwardly and is thus constantly disposed above the level of liquid in the liquid container, **characterised in that**
a) for producing an asymmetrical centre of gravity and the thereby created stable floating position of the insert (1) the insert body (2) is constructed in a spatial length direction to be drop-shaped or egg-shaped in cross-section over its entire length and
b) the outer bore (4) is arranged at a position in the outer wall (20) of the insert body (2) at which the spacing of the outer bore (4) from the centre of area of the associated drop-shaped or egg-shaped cross-sectional area has a maximum.

2. Insert (1) according to claim 1, **characterised in that** the insert (1) consists of an elongate insert body (2) which is provided at one side with a lid (3) for closure in common of the component chamber (5) and the pressure chamber (6).

3. Insert (1) according to claim 2, **characterised in that** the lid (3) has an annular groove (30) in which the end of the wall (50) of the component chamber (5) engages in closed state.

4. Insert (1) according to claim 3, **characterised in that** the annular groove (30) is arranged between the side wall (32) of a circular depression (31) and an outer annular collar (33).

5. Insert (1) according to one or more of claims 2 to 4, **characterised in that** the lid (3) can be clipped at its periphery (34) into the outer wall (20 of the insert body (2).

6. Insert (1) according to one or more of claims 1 to 5, **characterised in that** several outer bores (4) are arranged in the outer wall (20) of the insert body (2).

7. Insert (1) according to one or more of claims 1 to 6, **characterised in that** the component chamber (5) in the insert (1) is formed to be cylindrical and is completely surrounded by the pressure chamber (6).

## Revendications

1. Insert (1) pour récipient à liquide sous pression, notamment récipient à boisson, mobile librement dans le récipient à liquide et présentant un corps d'insert (2) avec une paroi extérieure (20), qui entoure une chambre à composants (5) pour recevoir un composant liquide, pâteux, poudreux ou solide, par exemple une matière sapide, un colorant ou un autre additif, et une chambre de pression (6) comme moyen pour introduire le composant dans le liquide lors de l'ouverture du récipient à liquide, la chambre de pression (6) possédant pour une compensation de pression optimisée avec la pression du récipient à liquide, un petit perçage extérieur (4) qui en position de flottement stable est toujours dirigé vers le haut et se trouve par conséquent toujours au-dessus du niveau de liquide dans le récipient à liquide,
**caractérisé en ce que**
a) pour générer un point de gravité asymétrique et la position de flottement stable ainsi générée de l'insert (1), le corps d'insert (2) présente une section transversale en forme d'une goutte ou d'oeuf sur toute la longueur de sa direction d'extension spatiale, et
b) le perçage extérieur (4) est disposé dans la paroi extérieure (20) du corps d'insert (2) à un endroit tel que la distance du perçage extérieur (4) par rapport au point de gravité spatial de la superficie de la section en forme de goutte ou d'oeuf associée présente un maximum.

2. Insert (1) selon la revendication 1,
**caractérisé en ce que**
l'insert (1) est formé par un corps d'insert (2) oblong qui, d'un côté, est muni d'un couvercle (3) pour fermer conjointement la chambre à composants (5) et la chambre de pression (6).

3. Insert (1) selon la revendication 2,
**caractérisé en ce que**
le couvercle (3) présente une rainure annulaire (30) dans laquelle s'enclenche l'extrémité de la paroi (50) de la chambre à composants (5) à l'état fermé.

4. Insert (1) selon la revendication 3,
**caractérisé en ce que**
la rainure annulaire (30) est disposée entre la paroi latérale (32) d'un évidement circulaire (31) et un collet annulaire extérieur (33).

5. Insert (1) selon l'une ou plusieurs des revendications 2 à 4,
**caractérisé en ce que**
le couvercle (3) peut être encliqueté au niveau de sa périphérie (34) dans la paroi extérieure (20) du corps d'insert (2).

6. Insert (1) selon l'une ou plusieurs des revendications 1 à 5,
**caractérisé en ce que**
plusieurs perçages extérieurs (4) sont disposés dans la paroi extérieure (20) du corps d'insert (2).

7. Insert (1) selon l'une ou plusieurs des revendications 1 à 6,
**caractérisé en ce que**
la chambre à composants (5) présente une forme cylindrique à l'intérieur de l'insert (1) et est complètement entourée par la chambre de pression (6).
